# EUROPÄISCHE PATENTSCHRIFT

(11) **EP 2 959 796 B1**
(45) Veröffentlichungstag und Bekanntmachung des Hinweises auf die Patenterteilung: **01.11.2017**
(21) Anmeldenummer: 15169326.4
(22) Anmeldetag: 27.05.2015
(51) Int. Cl.: A46B 3/00, A46B 5/00, A46B 9/00, A45D 34/04

(54) **FALTBARER APPLIKATOR MIT SCHARNIER**
FOLDABLE APPLICATOR WITH HINGE
APPLICATEUR ARTICULÉ PLIANT

(30) Priorität: 24.06.2014 DE 202014102875 U
(43) Veröffentlichungstag der Anmeldung: 30.12.2015
(73) Patentinhaber: GEKA GmbH, 91572 Bechhofen (DE)
(72) Erfinder: Wolfsgruber, Dieter, 91595 Burgoberbach (DE)
(74) Vertreter: Misselhorn, Hein-Martin

(56) Entgegenhaltungen:
- WO-A1-2014/044725
- WO-A2-2012/085398
- DE-U1- 29 610 455
- FR-A1- 2 737 704
- FR-A1- 2 811 209
- US-A- 4 606 471

## Beschreibung

Die Erfindung betrifft einen Kosmetikapplikator und insbesondere einen Mascaraapplikator nach dem Oberbegriff des Anspruchs 1.

Im Stand der Technik sind die unterschiedlichsten Kosmetikapplikatoren bekannt geworden. Grundsätzlich gilt, dass mit ansteigendem Kerndurchmesser des Applikators auch der Durchmesser des Abstreifers und der Durchmesser der Öffnung im Flaschenhals ansteigen müssen. Das gilt insbesondere bei Applikatoren, bei denen der Kern und die von ihm getragenen Borsten aus spritzgegossenem Kunststoff bestehen. Denn gerade spritzgegossene Borsten, die oft nur ein eingeschränktes Bend-Recovery-Vermögen haben, drohen schon nach kurzer Zeit Schaden zu nehmen, wenn der Kern, von dem sie abstehen, beim Herausziehen des Applikators aus dem Kosmetikvorratsbehälter durch einen für seinen Durchmesser eigentlich zu engen Abstreifer und/oder Flaschenhals gezwängt wird.

Für einen Applikator mit einem besonders großen Kerndurchmesser müssen daher im Regelfall ein eigener Abstreifer und ein Vorratsbehälter mit einem eigens an den großen Kerndurchmesser angepassten Flaschenhals geschaffen werden. Hierfür müssen entsprechende Werkzeuge gebaut bzw. vorgehalten werden, was Kosten verursacht. WO2014/044725A1 bildet die Basis für den Oberbegriff des Anspruchs 1. Es ist daher die Aufgabe der Erfindung, einen Kosmetikapplikator zu schaffen, der in höherem Maß als bisher unabhängig davon ist, welchen lichten Durchmesser der zur Verfügung stehende Abstreifer aufweist und/oder welchen Durchmesser der Hals des zur Verfügung stehenden Kosmetikvorratsbehälters aufweist.

Die Lösung der Erfindung erfolgt mit den Merkmalen des Anspruchs 1. Vorteilhafte Ausführungsformen finden sich in den Unteransprüchen. Demensprechend ist ein Kosmetikapplikator mit einem die Applikationsorgane in Gestalt von Borsten und/oder Kammzinken tragenden Kern vorgesehen, wobei der Kern einen Zentralkörper umfasst, der optional selbst mit einer Anzahl unmittelbar von ihm nach außen abstehenden Applikationsorganen besetzt sein kann, dadurch gekennzeichnet, dass der Kern darüber hinaus aus mindestens einem von dem Zentralkörper nach außen abstehenden Flügel besteht, der seinerseits mit einer Mehrzahl von Applikationsorganen besetzt ist, und der, als solcher, nicht etwa nur in Gestalt seiner Borsten, relativ zu dem Zentralkörper beweglich ist, wobei der Flügel mehrere voneinander beabstandete Scharniere aufweist, mittels derer er jeweils nur örtlich an den Zentralkörper angelenkt ist. Die Scharniere sind so ausgebildet, dass sie es gestatten, dass der Flügel relativ zu dem Zentralkörper eine Schwenkbewegung ausführt. Die Scharniere definieren also gemeinsam eine Schwenkachse.

Vorzugsweise sind die Scharniere und der ihnen zugeordnete Flügel relativ zueinander so angeordnet, dass der Flügel sich derart vom Zentralkörper nach außen wegerstreckt, dass er einen V-förmigen Spalt mit dem Zentralkörper einschließt. Eine solche Anordnung führt im Regelfall dazu, dass der Flügel selbsttätig eine Schwenkbewegung relativ zu dem Zentralkörper ausführt, an den er anscharniert ist, sobald an ihm an einer von den Scharnieren entfernt liegenden Stelle eine in Umfangsrichtung und/oder in radialer Richtung wirkende, von außen aufgebrachte Kraft angreift. Der Nutzen einer solchen Anordnung liegt meist darin, dass man so einen Applikator erhält, der sich beim Hindurchziehen durch den Behälterhals bzw. den Abstreifer von allein zusammenrollt, wodurch Applikatoren mit einem ungewöhnlich großen Durchmesser geschaffen werden, die aber mit den bereits vorhandenen, relativ engen Behälterhälsen und Abstreifern kombiniert werden können.

Alternativ und für andere Anwendungsfälle bevorzugt, können die Scharniere und der ihnen zugeordnete Flügel relativ zueinander und auf dem vorzugsweise runden Zentralkörper des Applikators so angeordnet sein, dass sie in radialer Richtung fluchten. Hierdurch erhält man einen Applikator, der sich zwar bei dem Durchgang durch den Behälterhals bzw. den Abstreifer nicht von allein zusammenrollt, der aber ein sehr außergewöhnliches, bisher nicht gekanntes Applikationsverhalten zeigt. Es können nämlich mit Applikationsorganen besetzte Leisten geschaffen werden, die sich bei richtiger Dimensionierung ihrer Scharniere bei der Applikation "mitbewegen", also beispielsweise bei einem vom Wimpernbogen weggezogenen Applikator eine "Nickbewegung" hin zum Wimpernbogen ausführen. Dass dies zu einem neuartigen Auftrags- bzw. Separationsergebnis bzw. Curling führt, leuchtet ein.

Vorzugsweise wird der erfindungsgemäße Applikator so ausgeführt, dass der mindestens eine Flügel mit mehr als zwei, vorzugsweise drei Scharnieren an dem Zentralkörper angelenkt ist.

Idealerweise sind die Scharniere die Filmscharniere.

Dabei werden die Scharniere bevorzugt als Scharniere aus zwei Abschnitten mit jeweils dreiecksförmigem Querschnitt gebildet, deren Spitzen einander gegenüberliegen. Dabei gehen die Spitzen so ineinander über, dass sie im Bereich des Übergangs das Filmscharnier bilden. Die den Spitzen abgewandten Breitseiten sind dann jeweils an den Zentralkörper bzw. an den Flügel angebunden, i. d. R. einstückig.

Als besonders günstig hat es sich erwiesen, wenn ein Scharnier mit der distalen Stirnfläche des Flügels eben abschließt und vorzugsweise ein weiteres Scharnier mit der proximalen Stirnfläche des Flügels eben abschließt. Auf diese Art und Weise wird verhindert, dass zwischen dem Flügel und dem Zentralkörper ein schlitzartiger, zu einer Stirnseite hin offener Spalt entsteht, der sich beim Herausziehen des Applikators durch den Abstreifer hindurch und/oder dem späteren Wiederhineinschieben des Applikators womöglich mit der Abstreiferlippe verhakt und dann zu einer unbeabsichtigten Beschädigung führt.

Im Rahmen eines anderen bevorzugten Ausführungsbeispiels ist vorgesehen, dass jedes Scharnier in Richtung der von ihm definierten Schwenkachse eine Länge (L1, L2, Ln...) besitzt und entlang der Schwenkachse zwischen zwei benachbarten Scharnieren eine freie Länge besteht, die ein Vielfaches, bevorzugt mindestens ein Dreifaches, besser noch mindestens ein Fünffaches der Länge jedes der Scharniere beträgt.

Günstig ist es, wenn die Scharniere "ihren" Flügel auf Abstand von dem Zentralkörper halten, so, dass der Flügel zwischen zwei Scharnieren eine Brücke bildet, wobei die Brücke mindestens um das Maß A vom Zentralkörper beabstandet ist, für das gilt 0,2 mm ≤ A ≤ 0,9 mm.

Idealerweise, insbesondere wenn der jeweilige Flügel und seine Scharniere in radialer Richtung fluchten, bildet der mindestens eine Flügel eine schmale Leiste. Deren Erstreckung E in Umfangsrichtung entspricht maximal dem sechsfachen, besser maximal dem dreifachen Borstenfußdurchmesser. Auf diese Art und Weise lassen sich in einem Borstenbesatz, der aus einer Mehrzahl von Reihen aus Borsten besteht, die in Richtung parallel zur Längsachse in einer Flucht hintereinander aufgestellt sind, einzelne Borstenreihen als ganze (einschließlich ihrer Borstenwurzel) schwenkbar ausgestalten, was das bereits oben erwähnte, besondere Applikationsverhalten noch verstärkt.

Für bestimmte Anwendungsfälle ist es besonders günstig, wenn von der schmalen Leiste nur eine einzige Reihe aus in einer Flucht in Richtung parallel zur Applikatorlängsachse hintereinander aufgestellter Borsten und/oder Zinken absteht.

Es ist bevorzugt, wenn die schmale Leiste eine und vorzugsweise nur eine Reihe aus radial nach außen abstehenden Borsten und/oder Zinken trägt. Dabei ist es besonders günstig, wenn zumindest ein Teil dieser Borsten und/oder Zinken diejenigen Borsten und oder Zinken des gesamten Besatzes darstellen, die am weitesten in radialer Richtung nach außen ragen. Auf diese Art und Weise wird sichergestellt, dass sich die mit Borsten und/oder Zinken besetzte Leiste im Laufe der Applikation (nicht nur beim Herausziehen aus und Hineinstecken in den Behälter) tatsächlich so bewegt, wie das erfindungsgemäß vorgesehen ist.

Es ist günstig, wenn die schmale Leiste mindestens eine, vorzugsweise zwei zusätzliche Reihen aus Borsten besitzt, die nicht radial, sondern schräg von der schmalen Leiste abstehen und die vorzugsweise in radialer Richtung weiter innen enden als die sich radial von der Leiste wegerstreckenden Borsten. Solche zusätzlichen Borstenreihen können dazu dienen, dass sich der Besatz der Leiste besser an dem Abstreifer abstützen kann. Die zusätzlichen Borstenreihen verhindern dann, dass die Leiste beim Durchgang durch den Abstreifer unkontrolliert umgelegt wird.

Besonders günstig ist es, wenn von der schmalen Leiste mehrere, idealerweise drei Reihen aus jeweils in einer Flucht entlang der Längsachse angeordneten Borsten oder Zinken abstehen. Zweckmäßigerweise überlappen sich die Borsten- bzw. Zinkenfüße von mindestens zwei dieser Reihen in Richtung parallel zur Längsachse gesehen.

Isolierter Schutz, auch ohne Kombination mit den Merkmalen des ersten Anspruchs oder anderer Ansprüche, wird auch für einen

Kosmetikapplikator beansprucht, der sich dadurch auszeichnet, dass der mindestens eine vom stabförmigen Zentralkörper abstehende Flügel mit Borsten und/oder Zinken besetzt ist und der derart elastisch ist, dass er sich unter dem Einfluss der vom Abstreifer und/oder des Flaschenhalses des Kosmetikvorratsbehälters ausgeübten Kräfte reversibel in Richtung hin zum Zentralbereich des Kerns verlagert.

Schließlich wird auch Schutz für ein System beansprucht, das aus einem Applikator nach einem der vorhergehenden Ansprüche, einem Kosmetikbehälter und einem daran befestigten Abstreifer besteht, und das sich dadurch auszeichnet, dass der Abstreifer und der Applikator so aufeinander abgestimmt sind, dass der Applikator beim Hindurchziehen und/oder -schieben durch den Abstreifer zusammengefaltet wird.

Weitere Vorteile, Ausgestaltungsmöglichkeiten und Wirkungsweisen der Erfindung ergeben sich aus den nachfolgend anhand der Figuren beschriebenen Ausführungsbeispielen:
Die Fig. 1 zeigt ein erstes Ausführungsbeispiel der Erfindung frontal von vorne.
Die Fig. 2 zeigt das erste Ausführungsbeispiel perspektivisch von vorne.
Die Fig. 3 zeigt das erste Ausführungsbeispiel perspektivisch von hinten.
Die Fig. 4 zeigt eine Ansicht des ersten Ausführungsbeispiels von der Seite her gesehen.
Die Fig. 5 zeigt ein zweites Ausführungsbeispiel perspektivisch von vorne.
Die Fig. 6 zeigt ein zweites Ausführungsbeispiel perspektivisch von hinten.
Die Fig. 7 zeigt eine Ansicht des zweiten Ausführungsbeispiels von der Seite her gesehen.
Die Fig. 8 zeigt eine Ansicht des zweiten Ausführungsbeispiels von frontal von vorne her gesehen.

Das erste Ausführungsbeispiel der Erfindung lässt sich zum Zwecke der Einführung am besten anhand der Fig. 1 erläutern.

Der Kern besteht bei diesem Ausführungsbeispiel aus einem vorzugsweise im Wesentlichen unverformbaren Zentralkörper 2 und mehreren, vorzugsweise drei davon nach außen abstehenden Flügeln 3a, 3b, ...3n. Die Flügel 3a, 3b, ...3n erstrecken sich in Richtung der Applikatorlängsachse L, vorzugsweise über den gesamten Applikatorbereich, das heißt über den gesamten mit Borsten besetzten Bereich, wobei das Bezugszeichen 3n für den letzten Flügel aus einer Mehrzahl von Flügeln steht. Jeder der Flügel steht nur auf oder unmittelbar im Nahbereich seiner einen, langen Schmalseite mit dem Zentralkörper 2 in Verbindung und steht somit nach Art eines einseitig angebundenen Kragträgers von dem Zentralkörper ab. Vorzugsweise steht jeder der Flügel nicht in rein radialer Richtung von dem Zentralkörper ab, sondern schräg, so dass eine radial gerichtete Druckkraft oder eine hier im Uhrzeigersinn in Umfangsrichtung wirkende Kraft auf den Flügel dazu führt, dass sich der Flügel dichter an den Zentralkörper anlegt.

Die Flügel besitzen selbst keine direkte Verbindung mit dem Kupplungsabschnitt 5, da eine solche direkte Verbindung ihre Beweglichkeit behindern würde. Die Flügel bilden mit dem Zentralabschnitt vorzugsweise einen V-förmigen, spitzwinkligen Spalt 4, in dem Kosmetikmasse gespeichert werden kann, die beim Herausziehen des Applikators durch den Abstreifer und/oder den Flaschenhals teilweise nach außen herausgedrückt wird und dann im Nahbereich des Borstenbesatzes zur Verfügung steht.

Jeder der Schenkel 3a, 3b, ...3n trägt auf seiner Außenseite einen Besatz, der vorzugsweise aus einstückig angespritzten und daher nahtlos bzw. spaltlos an ihm befestigten Borsten 6 besteht. Besonders günstig ist es, wenn die Borsten und/oder Zinken alle gemeinsam in eine Richtung gegenüber der sie tragenden Oberfläche schräg geneigt sind, so, wie das die Fig. 1 bis 4 zeigen.

Unter einer Borste im Sinne der Erfindung wird ein stabförmiges Gebilde verstanden, dessen maximaler Durchmesser mindestens um den Faktor 5 geringer ist als seine Länge von der Borstenwurzel bis zum freien Ende der Borste. Eine Borste ist typischerweise so elastisch, dass ihr freies Ende mindestens um einen Betrag senkrecht zur Borstenlängsachse in unbelastetem Zustand ausgelenkt werden kann, der dem 6-fachen des maximalen Borstendurchmessers entspricht.

Statt oder teilweise anstatt der Borsten können auch einen Kamm bildende Zinken vorhanden sein, wobei die überwiegende Zahl der Besatzelemente vorzugsweise Borsten sind und nicht Zinken. All das gilt auch für die weiteren Schilderungen, auch wenn dort nicht jedes Mal auf diesen Umstand hingewiesen wird, sondern nur von den bevorzugten Borsten die Rede ist. Zinken zeichnen sich gegenüber den Borsten dadurch aus, dass sie mindestens um den Faktor 3 weniger flexibel sind bzw. sich unter den bestimmungsgemäß bei der Applikation auftretenden Kräften sogar starr verhalten.

Die Flügel 3a, 3b, ...3n sind als Ganzes in sich derart elastisch und/oder derart elastisch an dem Zentralkörper 2 angelenkt, dass sich die Flügel 3a, 3b, ...3n in Richtung der Pfeile P, das heißt in Richtung hin zum Zentralkörpers 2 des Kerns verlagern können, so, dass sich der Durchmesser des Kerns und damit auch die vom Kern beanspruchte Querschnittsfläche Q insgesamt verringert. Unter der von einem Kern beanspruchten Querschnittsfläche Q versteht man dabei die Fläche, die die gedachte Seillinie eines Seils umschließt, das man außen um den Kern herumschlingt. Erfindungsgemäß werden die Wandstärke, das Material und/oder die Anlenkung der Flügel 3a, 3b, ...3n am Zentralkörper so gewählt, dass sich die soeben beschriebene Verlagerung der Flügel von allein unter dem Einfluss der Kräfte einstellt, die vom Abstreifer und/oder dem Hals des Vorratsbehälters auf den Kern ausgeübt werden, sobald der Kern bestimmungsgemäß durch den Abstreifer bzw. den Behälterhals herausgezogen wird oder in umgekehrter Richtung wieder in den Vorratsbehälter eingeschoben wird.

In manchen Fällen werden die Flügel 3a, 3b, ...3n durchgehend eine zumindest im Wesentlichen konstante Wandstärke aufweisen. Besonders bevorzugt ist es indes, wenn die dem Kern abgewandte große Oberfläche 7 jedes Flügels in Umfangsrichtung gekrümmt ist und einen kleineren Krümmungsradius aufweist als die zweite, dem Kern zugewandte große Oberfläche 8 des Flügels.

Besonders günstig ist es, wenn die dem Kern zugewandte große Oberfläche 7 jedes Flügels komplementär zu der ihr gegenüberliegenden Außenumfangsfläche des Zentralkörpers geformt ist, so dass sich der Flügel im Wesentlichen vollständig an den ihm zugewandten Außenumfang des Zentralkörpers anlegen kann. Um dies zu erreichen, kann es bei Ausrüstung des Zentralkörpers mit drei Flügeln sinnvoll sein, dem Zentralkörper 2 eine dreieckige Querschnittsform zu verleihen, wie von den Figuren gezeigt.

Gesondert einzugehen ist auf die Scharniere 9.

Vorwegzuschicken ist, dass die Scharniere 9 vorzugsweise so ausgelegt sind, dass sie die Flügel 3a, 3b, ...3n bei von außen unbelastetem Applikator in aufgeklappter Position halten, d. h. in einer Position, in der das lange, freie Ende des Flügels um einen Betrag H vom Zentralkörper entfernt ist, der mindestens das 0,4-fache des mittleren Durchmessers des Zentralkörpers 2 beträgt, vgl. Fig. 1. Auf diese Art und Weise erhält man einen im Gebrauch ungewöhnlich großen Abstreifer, der aber durch die gängigen, deutlich kleineren Hälse der Vorratsbehälter und die ihnen zugeordneten Abstreifer hindurchgesteckt werden kann, weil er sich beim Durchgang durch den Hals bzw. Abstreifer selbsttätig zusammenlegt und dann nur noch einen kleineren Querschnitt aufweist.

Wie man am besten anhand der Fig. 3 sieht, sind bei dieser bevorzugten Ausführungsform drei voneinander beabstandete Scharniere 9 vorhanden. Die drei Scharniere definieren eine Schwenkachse S für den Flügel, die vorzugsweise parallel zu Applikatorlängsachse L verläuft.

Wie man in Fig. 3 besonders gut sieht, schließt ein Scharnier mit der distalen Stirnfläche des Flügels eben ab und das andere Scharnier schließt mit der proximalen Stirnfläche des Flügels eben ab. Mit dem Begriff "proximal" wird dabei die dem späteren Applikatorgriff bzw. dem Kupplungsabschnitt 5 zugewandte Seite bezeichnet, mit dem Begriff "distal" die entsprechend abgewandte Seite, vgl. die Pfeile in Fig. 2. Das dritte Scharnier ist hier mittig zwischen den beiden anderen Scharnieren angeordnet.

Bei den Scharnieren 9 kann es sich um klassische Scharniere in dem Sinne handeln, dass ein Scharnierteil gleitend an oder in einen anderen Scharnierteil läuft. In diesem Fall handelt es sich bei dem mindestens einen Flügel um ein nachträglich an dem Zentralkörper anmontiertes Teil, das in der Regel separat gefertigt worden ist. Der Flügel und/oder der Zentralkörper umfassen dann vorzugsweise mindestens ein Federelement, z. B. in Gestalt mindestens eines abstehenden Kunststoffarms, der sozusagen als Blattfeder dient und den mindestens einen Flügel in seine aufgeklappte Position drückt, solange keine äußeren Kräfte wirken, die den Flügel in Richtung des Zentralkörpers drücken.

Bevorzugt handelt es sich bei den Scharnieren um integrale Scharniere z. B. aus einem biegsamen Kunststofflappen oder gar in Gestalt eines Filmscharniers. Ein solcher Kunststofflappen ist auf seiner einen Seite integral mit dem Zentralkörper 2 verbunden und auf seiner anderen Seite integral mit dem Flügel 3a, 3b, ...3n. Idealerweise entsteht ein solcher Kunststofflappen durch gemeinsames Spritzgießen des Zentralkörpers 2 und des Flügels. Einem solchen Kunststofflappen wohnt ein gewisses "Formgedächtnis" inne, das ihn dazu veranlasst, im entspannten Zustand immer wieder in im Wesentlichen die gleiche Position zurückzukehren. Das kann man sich bei richtiger Auslegung des Spritzgusswerkzeugs dazu zu Nutze machen, um den Kunststofflappen so auszulegen, dass er zusammen mit den anderen als Scharnier eingesetzten Kunststofflappen den Flügel in seine aufgeklappte Position drückt und dort auch hält, solange nur die unwesentlichen Kräfte wirken, die bei der eigentlichen Applikation auftreten.

Gut anhand der Figuren und insbesondere anhand von Fig. 3 zu erkennen ist, dass die Scharniere 9 jedes Flügels vorzugsweise so ausgestaltet sind, dass sie die Seitenkante des Flügels, die sie an den Zentralkörper anbinden, auf Abstand von dem Zentralkörper halten, d. h. dort, wo kein Scharnier vorgesehen ist, hält der Flügel einen Abstand A von vorzugsweise mindestens 0,3 mm zu dem Zentralkörper ein.

Zur Dimensionierung der einzelnen Scharniere ist vorzugsweise Folgendes zu sagen:
Die Breite eines Scharniers, also bei dem hier behandelten Ausführungsbeispiel die Erstreckung des Scharniers in Richtung parallel zu Längsachse, beträgt vorzugsweise zwischen 1 mm und 3 mm.

Die maximale Dicke Dmax des Kunststofflappens, der sich zwischen dem Zentralkörper und dem Flügel befindet, beträgt vorzugsweise maximal 0,5 mm, besser lediglich maximal 0,3 mm.

Der Abstand AB, d. h. die freie Länge zwischen zwei unmittelbar benachbarten Scharnieren beträgt ein Vielfaches, bevorzugt mindestens ein Dreifaches, besser noch mindestens ein Fünffaches der Länge jedes der an der Eingrenzung dieser freien Länge beteiligten Scharniere, vgl. Fig. 3.

Das zweite Ausführungsbeispiel der Erfindung lässt sich am besten anhand der Fig. 6 erläutern.

Für den Zentralkörper gilt bei diesem Ausführungsbeispiel das für das erste Ausführungsbeispiel Gesagte, ebenso für die Zahl der Scharniere 9, die prinzipielle Art der Scharnierausbildung und den Abstand AB der Scharniere untereinander.

Bei diesem Ausführungsbeispiel sind die Scharniere 9 vorzugsweise als sich im Wesentlichen in radialer Richtung erstreckende Stützen ausgebildet, die von dem Flügel wie von einer Brücke überspannt werden. Diese Stützen weisen hier eine in etwa mittige Dünnstelle auf, die vorzugsweise ein Filmscharnier bildet.

Anders als bei dem vorherigen Ausführungsbeispiel sind die Flügel hier nicht an ihrer Schmalseite anscharniert, sondern an ihrer dem Zentralkörper zugewandten großen Oberfläche 8. Vorzugsweise erstrecken sich die Scharniere 9 und der ihnen zugeordnete Flügel 3a, 3b, ...3n fluchtend in radialer Richtung.

Weiterhin fällt sofort auf, dass die Flügel bei diesem Ausführungsbeispiel jeweils eine schmale Leiste bilden, deren Erstreckung E in Umfangsrichtung vorzugsweise maximal dem 4-fachen, besser maximal dem 2,5-fachen Borstenfußdurchmesser entspricht, vgl. Fig. 6.

Ein weiteres auffallendes Merkmal ist, dass sich, in Umfangsrichtung gesehen, zu beiden Seiten jeder Leiste ein vergrößerter, borstenfreier Bereich befindet, der jeweils über eine Bogenlänge BL, die einem Winkel von mindestens 25° entspricht, im gesamten Bereich neben der Leiste borsten- bzw. zinkenfrei ist, vgl. die gemeinsam zu betrachtenden Fig. 7 und 8. Hierdurch entsteht ein attraktiver Massespeicher, in dessen Bereich sich die schwenkbaren Flügel hineinbewegen können.

Auf seiner dem Zentralkörper abgewandten großen Oberfläche 7 trägt jeder der Flügel einen Besatz aus Borsten.

Vorzugsweise ist wenigstens eine Reihe aus in Richtung parallel zur Längsachse in einer Flucht aufgestellten Borsten 6* vorhanden, die im Wesentlichen (bis auf Toleranzen) in rein radialer Richtung von dem Zentralkörper absteht.

Bei der Betrachtung der Figuren zu diesem Ausführungsbeispiel fällt sofort auf, dass die Flügel 3a, 3b, ...3n sich jeweils nicht über die gesamte Länge des Zentralkörpers 2 erstrecken, sondern nur den überwiegenden Teil der Länge des Zentralkörpers 2 oder zumindest 1/3 der Länge des Zentralkörpers übergreifen.

Vorzugsweise ist der Zentralkörper 2 auch unmittelbar (direkt, nicht nur über die Flügel) mit Borsten 10 und/oder Zinken besetzt. Vorzugsweise sind diese zumindest zum Teil so aufgestellt, dass sie den Anfang und ggf. auch das Ende einer Reihe aus entlang der Längsachse in einer Flucht hintereinander aufgestellten Borsten bilden.

Idealerweise reiht sich der mindestens eine Flügel dieses Applikators in eine solche Reihe ein, d. h. schon der Flügel 3a, 3b, ...3n als solcher fluchtet mit Borsten 10, die unmittelbar von dem Zentralkörper getragen werden. Die dem Flügel in der Richtung, in der der Applikator durch den Abstreifer hindurch herausgezogen und/oder hineingeschoben wird, vorangehenden, unmittelbar von dem Zentralkörper 2 getragenen Borsten 10 bilden eine Art Abweiser, der verhindert, dass der jeweilige Flügel 3a, 3b, ...3n direkt auf den Abstreifer bzw. den Rand der Abstreiferlippe trifft und sich dort womöglich verhakt oder zu einem störenden "Rucken" beim Herausziehen bzw. Hineinschieben des Applikators führt.

Ideal ist es, wenn der Flügel selbst eine Reihe aus in Richtung der Längsachse in einer Flucht hintereinander aufgestellten Borsten 6* aufweist, mit denen er die von den unmittelbar auf dem Zentralkörper aufgestellten Borsten 10 begonnene Reihe komplettiert.

Dabei kann es zweckmäßig sein, wenn der Flügel (im Regelfall zusätzlich) mit Borsten 6 besetzt ist, die nicht rein radial in Relation zu dem Zentralkörper von dem Flügel abstehen, sondern schräg. Auf diese Art und Weise kann der Flügel von den vergleichsweise geringen Kräften, die bei der eigentlichen Applikation auftreten, bewegt werden, was einen neuartigen und von den Probanden als positiv bewerteten Effekt bei der Applikation ergibt.

Idealerweise sind diese schrägen Borsten 6 so ausgeführt, wie von den Figuren gezeigt, nämlich derart, dass sie in Umfangsrichtung zu beiden Seiten über die Reihe aus in einer Flucht entlang der Längsachse L auf dem Flügel aufgestellten Borsten 6* hervorragen.

Besonders günstig ist es, wenn, in Richtung der Längsachse L gesehen, immer eine der in einer Flucht hintereinander aufgestellten Borsten 6* mit einem Paar aus in Umfangsrichtung nach links und nach rechts über den Flügel herausragenden Borsten 6 abwechselt. Die geschilderte Ausgestaltung der Borsten verhindert, dass die mit den Borsten besetzte Leiste, die hier den Flügel bildet, beim Hindurchziehen durch den Abstreifen undefiniert seitlich umgelegt wird, denn die schräg abstehenden Borsten stützen sich so gegenüber dem Innenumfang des Abstreifers ab, dass genau dies verhindert wird.

Es hat sich gezeigt, dass es besonderes günstig ist, wenn die von diesem Ausführungsbeispiel beschriebenen Flügel zumindest teilweise Borsten tragen, die auf einer Seite eben sind, wie es z. B. eine Borste ist, die entlang ihrer Mittellängsachse mit einem ebenen Schnitt in zwei Teile geteilt worden ist.

Abschließend ist zusammenfassend Folgendes festzuhalten:
Beansprucht wird auch die Verwendung der in dieser Beschreibung und den zugehörigen Ansprüchen beschriebenen Kosmetikapplikatoren als Mascaraapplikatoren, deren Borstenfeld in Richtung der Längsachse L eine maximale Erstreckung von 30 mm aufweist und einen maximalen Außendurchmesser von 15 mm, besser von nur 12 mm.

Sodann ist festzuhalten, dass, unabhängig von den aufgestellten Ansprüchen, ganz allgemein Schutz beansprucht wird für einen Applikator mit einem Kern und davon nach außen abstehenden Borsten, wobei der Kern zumindest bereichsweise derart elastisch ist, dass sich die von dem Kern beanspruchte Querschnittsfläche beim Passieren des Abstreifers und/oder des Flaschenhalses des dem Kosmetikapplikator zugeordneten Kosmetikvorratsbehälters unter Einfluss der von dem Abstreifer und/oder dem Flaschenhals ausgeübten Kräfte reversibel verringert.

Abschließend sei ganz allgemein festgehalten, dass unabhängig von den bereits aufgestellten Ansprüchen oder dem soeben Gesagten auch Schutz für einen Kosmetikapplikator beansprucht wird, der sich (nur oder auch) durch folgende Merkmale auszeichnet: Kosmetikapplikator (1) der sich dadurch auszeichnet, dass der vom stabförmigen, vorzugsweise massiven Zentralkörper (2) abstehende Flügel (3a, 3b, ...3n) mit Borsten besetzt ist und der derart elastisch ist, dass er sich unter dem Einfluss der vom Abstreifer und/oder des Flaschenhalses des Kosmetikvorratsbehälters ausgeübten Kräfte reversibel in Richtung hin zum Zentralbereich des Zentralkörpers (2) verlagert.

Erfindungsgemäße Applikatoren aller Art, auch solche, für die schon Ansprüche aufgestellt wurden, können sich zudem zusätzlich durch eine oder beide der zwei nachfolgend aufgestellten Merkmalsgruppen auszeichnen:
Dadurch, dass von der schmalen Leiste mehrere, idealerweise drei Reihen aus jeweils in einer Flucht entlang der Längsachse angeordneten Borsten (6, 6*) oder Zinken abstehen, wobei sich die Borsten- bzw. Zinkenfüße von mindestens zwei dieser Reihen in Richtung parallel zur Längsachse gesehen zumindest teilweise überlappen.
und /oder dass der Zentralkörper (2) einen U-förmigen, C-förmigen, S-förmigen oder Z-förmigen Querschnitt aufweist.

### Bezugszeichenliste

- 1: Applikator
- 2: Zentralkörper
- 3: 3a, 3b, ...3n Flügel
- 4: spitzwinkliger Spalt
- 5: Kupplungsabschnitt
- 6: Borste eines Flügels
- 6*: Borste eines Flügels, die mit Borsten des Zentralkörpers fluchtet
- 7: dem Zentralkörper abgewandte große Oberfläche eines Flügels
- 8: dem Zentralkörper zugewandte große Oberfläche eines Flügels
- 9: Scharnier
- 10: Borste des Zentralkörpers

- L: Applikatorlängsachse
- P: Bewegungspfeile, die die Verlagerungsbewegung der Flügel andeuten
- Q: Querschnittsfläche des Kerns
- H: Betrag, um den der Flügel an seinem distalen Ende vom Zentralkörper entfernt ist
- S: Schwenkachse des Flügels
- A: durch die Scharniere vorgegebener Mindestabstand des Flügels vom Zentralkörper
- Dmax: maximale Dicke eines als Scharnier fungierenden Kunststofflappens
- AB: Abstand zwischen benachbarten Scharnieren eines Flügels
- E: Erstreckung einer einen Flügel bildenden Leiste in Umfangsrichtung
- BL: Bogenlänge eines borstenfreien Raums zwischen zwei Flügeln

## Patentansprüche

1. Kosmetikapplikator (1) mit einem die Applikationsorgane in Gestalt von Borsten (6) und/oder Kammzinken tragenden Kern, wobei der Kern einen Zentralkörper (2) umfasst, der vorzugsweise auch selbst mit einer Vielzahl unmittelbar von ihm nach außen abstehenden Borsten (6) und/oder Kammzinken besetzt ist, wobei der Kern mindestens einen von dem Zentralkörper (2) nach außen abstehenden Flügel (3a, 3b, ...3n) umfasst, der seinerseits mit einer Mehrzahl von Borsten (6) und/oder Kammzinken besetzt ist, und der relativ zu dem Zentralkörper (2) beweglich ist, **dadurch gekennzeichnet, dass** der Flügel (3a, 3b, ...3n) mehrere voneinander beabstandete Scharniere aufweist, mittels derer er jeweils nur örtlich an den Zentralkörper angelenkt ist, *wobei die voneinander beabstandeten Scharniere eine Schwenkachse S für den Flügel bilden, die parallel zur Applikatorlängsachse verläuft.*

2. Kosmetikapplikator (1) nach Anspruch 1, **dadurch gekennzeichnet, dass** die Scharniere (9) und der ihnen zugeordnete Flügel relativ zueinander so angeordnet sind, dass die Flügel sich derart vom Zentralkörper nach außen wegerstrecken, dass sie einen V-förmigen Spalt (4) mit dem Zentralkörpers (2) einschießen.

3. Kosmetikapplikator (1) nach Anspruch 1, **dadurch gekennzeichnet, dass** die Scharniere (9) und der ihnen zugeordnete Flügel (3a, 3b, ...3n) relativ zueinander und auf dem vorzugsweise runden Zentralkörper (2) des Applikators so angeordnet sind, dass sie in radialer Richtung fluchten.

4. Kosmetikapplikator (1) nach einem der vorhergehenden Ansprüche, **dadurch gekennzeichnet, dass** der mindestens eine Flügel (3a, 3b, ...3n) mit mehr als zwei, vorzugsweise drei Scharnieren (9) an dem Zentralkörper (2) angelenkt ist.

5. Kosmetikapplikator (1) nach einem der vorhergehenden Ansprüche, **dadurch gekennzeichnet, dass** die Scharniere (9) Filmscharniere sind.

6. Kosmetikapplikator (1) nach Anspruch 5, **dadurch gekennzeichnet, dass** die Scharniere (9) aus Abschnitten mit jeweils dreiecksförmigem Querschnitt gebildet werden, deren Spitzen einander gegenüberliegen, und so ineinander übergehen, dass sie im Bereich des Übergangs das Filmscharnier bilden und deren Breitseiten jeweils an den Zentralkörper bzw. an den Flügel angebunden sind, i. d. R. einstückig und/oder dadurch, dass ein Scharnier (9) mit der distalen Stirnfläche des Flügels eben abschließt und vorzugsweise ein weiteres Scharnier (9) mit der proximalen Stirnfläche des Flügels eben abschließt.

7. Kosmetikapplikator (1) nach einem der vorhergehenden Ansprüche, **dadurch gekennzeichnet, dass** jedes Scharnier (9) in Richtung der von ihm definierten Schwenkachse (S) eine Länge (L1, L2, Ln...) besitzt und entlang der Schwenkachse (S) zwischen zwei benachbarten Scharnieren (9) ein Abstand AB besteht, der ein Vielfaches, bevorzugt mindestens ein Dreifaches, besser noch mindestens ein Fünffaches der Länge jedes der Scharniere (9) beträgt.

8. Kosmetikapplikator (1) nach einem der vorhergehenden Ansprüche, **dadurch gekennzeichnet, dass** das mindestens eine Scharnier (9) den Flügel (3a, 3b, ...3n) auf Abstand von dem Zentralköper (2) hält, so, dass der Flügel zwischen zwei Scharnieren (9) eine Brücke bildet, wobei die Brücke mindestens um das Maß A vom Zentralkörper beabstandet ist, für das gilt 0,2 mm ≤ A ≤ 0,9 mm.

9. Kosmetikapplikator (1) nach einem der vorhergehenden Ansprüche, **dadurch gekennzeichnet, dass** der mindestens eine Flügel (3a, 3b, ...3n) eine schmale Leiste bildet, deren Erstreckung (E) in Umfangsrichtung maximal dem sechsfachen, besser maximal dem dreifachen Borstenfußdurchmesser entspricht.

10. Kosmetikapplikator (1) nach Anspruch 9, **dadurch gekennzeichnet, dass** von der schmalen Leiste nur eine Reihe aus in einer Flucht in Richtung parallel zur Applikatorlängsachse hintereinander aufgestellter Borsten (6*) und/oder Zinken absteht.

11. Kosmetikapplikator (1) nach Anspruch 9 oder 10, dadurch gekenntzeichnet, dass die schmale Leiste eine und vorzugsweise nur eine Reihe aus radial nach außen abstehenden Borsten und/oder Zinken trägt und zumindest ein Teil dieser Borsten (6*) und/oder Zinken oder alle dieser Borsten (6*) und/oder Zinken die Borsten und oder Zinken des gesamten Besatzes sind, die am weitesten in radialer Richtung nach außen ragen.

12. Kosmetikapplikator (1) nach Anspruch 11, **dadurch gekennzeichnet, dass** die schmale Leiste mindestens eine, vorzugsweise zwei zusätzliche Reihen aus Borsten (6) und/oder Zinken besitzt, die nicht radial, sondern schräg von der schmalen Leiste abstehen.

13. Kosmetikapplikator (1) nach einem der vorhergehenden Ansprüche, **dadurch gekennzeichnet, dass** der mind. eine Flügel (3a, 3b, ...3n) um eine Achse (S) schwenkbar ist, die parallel zur Applikatorlängsachse (L) verläuft.

14. Kosmetikapplikator (1) nach einem der vorhergehenden Ansprüche, **dadurch gekennzeichnet, dass** der vom stabförmigen, vorzugsweise massiven Zentralkörper (2) abstehende Flügel (3a, 3b, ...3n) mit Borsten besetzt ist und der derart elastisch ist, dass er sich unter dem Einfluss der vom Abstreifer und/oder des Flaschenhalses des Kosmetikvorratsbehälters ausgeübten Kräfte reversibel in Richtung hin zum Zentralbereich des Zentralkörpers (2) verlagert.

15. System aus einem Applikator (1) nach einem der vorhergehenden Ansprüche, einem Kosmetikbehälter und einem daran befestigten Abstreifer, **dadurch gekennzeichnet, dass** der Abstreifer und der Applikator (1) so aufeinander abgestimmt sind, dass der Applikator (1) beim Hindurchziehen und/oder -schieben zusammengefaltet wird.

## Claims

1. A cosmetics applicator (1) with a core carrying application means in the form of bristles (6) and/or combing teeth, the core comprising a central body (2) which preferably is itself also covered with a plurality of bristles (6) and/or combing teeth protruding outward directly from it, the core comprising at least one wing (3a, 3b, ...3n), which protrudes outward from the central body (2) and is itself covered with a plurality of bristles (6) and/or combing teeth, and which is movable relative to the central body (2), **characterized in that** the wing (3a, 3b, ...3n) has several hinges that are spaced apart from one another, by means of which it is hinged in each case only locally to the central body, wherein the spaced-apart hinges form a pivot axis S for the wing extending parallel to the longitudinal applicator axis.

2. The cosmetics applicator (1) according to claim 1, **characterized in that** the hinges (9) and the wing associated therewith are disposed in such a way, relative to one another, that the wings extend outward away from the central body in such a way that they include a V-shaped gap (4) with the central body (2).

3. The cosmetics applicator (1) according to claim 1, **characterized in that** the hinges (9) and the wing (3a, 3b, ...3n) associated therewith are disposed in such a way, relative to one another and on the preferably round central body (2), that they are aligned in the radial direction.

4. The cosmetics applicator (1) according to any one of the preceding claims, **characterized in that** the at least one wing (3a, 3b, ...3n) is hinged to the central body (2) with more than two, preferably three, hinges (9).

5. The cosmetics applicator (1) according to any one of the preceding claims, **characterized in that** the hinges (9) are film hinges.

6. The cosmetics applicator (1) according to claim 5, **characterized in that** the hinges (9) are formed from sections with, in each case, a triangular cross-section, whose tips are opposite one another and merge into one another in such a way that they form the film hinge in the merging area, and whose broad sides are respectively connected to the central body or the wing, generally integrally and/or by one hinge (9) being flush with the distal end face of the wing and preferably another hinge (9) being flush with the proximal end face of the wing.

7. The cosmetics applicator (1) according to any one of the preceding claims, **characterized in that** each hinge (9) has a length (L1, L2, Ln ...) in the direction of the pivot axis (S) defined by it and that there is a distance AB along the pivot axis (S) between two adjacent hinges (9), which is a multiple, preferably at least three times, better yet at least five times, the length of the hinges (9).

8. The cosmetics applicator (1) according to any one of the preceding claims, **characterized in that** the at least one hinge (9) keeps the wing (3a, 3b, ...3n) at a distance from the central body (2), in such a way that the wing forms a bridge between two hinges (9), the bridge being spaced from the central body by at least the extent A, to which the following applies: 0.2 mm ≤ A ≤ 0.9 mm.

9. The cosmetics applicator (1) according to any one of the preceding claims, **characterized in that** the at least one wing (3a, 3b, ...3n) forms a narrow strip whose extent (E) in the circumferential direction corresponds to six times at most, better three times at most, of the bristle base diameter.

10. The cosmetics applicator (1) according to claim 9, **characterized in that** only one row of bristles (6*) and/or teeth placed one behind the other in alignment in the direction parallel to the longitudinal applicator axis protrudes from the narrow strip.

11. The cosmetics applicator (1) according to claim 9 or 10, **characterized in that** the narrow strip carries one, and preferably only one, row of radially outwardly protruding bristles and/or teeth, and that at least a part of these bristles (6*) and/or teeth or all of these bristles (6*) and/or teeth are the bristles and/or teeth of the entire covering that protrude the furthest outward in the radial direction.

12. The cosmetics applicator (1) according to claim 11, **characterized in that** the narrow strip has one, preferably two, additional rows of bristles (6) and/or teeth that protrude from the narrow strip not radially, but rather obliquely.

13. The cosmetics applicator (1) according to any one of the preceding claims, **characterized in that** the at least one wing (3a, 3b, ...3n) is pivotable about an axis (S) extending parallel to the longitudinal applicator axis (L).

14. The cosmetics applicator (1) according to any one of the preceding claims, **characterized in that** the wing (3a, 3b, ...3n) protruding from the rod-shaped, preferably massive central body (2) is covered with bristles and is so elastic that it shifts in a reversible manner in the direction towards the central region of the central body (2) under the influence of the forces exerted by the wiper and/or the bottle neck of the cosmetics storage container.

15. A system consisting of an applicator (1) according to any one of the preceding claims, a cosmetics container and a wiper attached thereto, **characterized in that** the wiper and the applicator (1) are adapted to each other in such a way that the applicator (1) is folded together when pulled and/or pushed through.

## Revendications

1. Applicateur cosmétique (1), comportant un noyau portant les organes d'application sous forme de poils (6) et/ou de dents de peigne, le noyau comprenant un corps central (2) qui est occupé de préférence également lui-même d'une multitude de poils (6) et/ou de dents de peigne qui font saillie vers l'extérieur en partant directement de celui-ci,
dans lequel le noyau comprend au moins une ailette (3a, 3b, ... 3n) qui fait saillie vers l'extérieur depuis le corps central (2) et qui est occupée à son tour d'une multitude de poils (6) ou de dents de peigne et qui est mobile par rapport au corps central (2),
**caractérisé en ce que**
l'ailette (3a, 3b, ... 3n) comprend plusieurs charnières écartées les unes des autres au moyen desquelles elle n'est articulée que localement sur le corps central, les charnières écartées les unes des autres formant un axe de pivotement S pour l'ailette, qui s'étend parallèlement à l'axe longitudinal de l'applicateur.

2. Applicateur cosmétique (1) selon la revendication 1,
**caractérisé en ce que** les charnières (9) et l'ailette qui leur est associée sont agencées de telle sorte les unes par rapport aux autres que les ailettes s'étendent en éloignement du corps central vers l'extérieur de manière à définir une fente (4) en forme de V avec le corps central (2).

3. Applicateur cosmétique (1) selon la revendication 1,
**caractérisé en ce que**
les charnières (9) et l'ailette (3a, 3b, ... 3n) qui leur est associée sont agencées les unes par rapport aux autres et sur le corps central (2) de préférence rond de l'applicateur de manière à être alignées en direction radiale.

4. Applicateur cosmétique (1) selon l'une des revendications précédentes,
**caractérisé en ce que**
ladite au moins une ailette (3a, 3b, ... 3n) est articulée sur le corps central (2) par plus de deux, de préférence trois charnières (9).

5. Applicateur cosmétique (1) selon l'une des revendications précédentes,
**caractérisé en ce que**
les charnières (9) sont des charnières à film.

6. Applicateur cosmétique (1) selon la revendication 5,
**caractérisé en ce que** les charnières (9) sont formées par des portions de section transversale triangulaire dont les sommets se font face, et elles se transforment les unes en les autres de manière à former la charnière à film dans la zone de la transition et dont les grands côtés sont attachés chacun au corps central ou à l'ailette, en règle générale d'un seul tenant et/ou par le fait qu'une charnière (9) se termine à plat avec la surface frontale distale de l'ailette et que de préférence une autre charnière (9) se termine à plat avec la surface frontale proximale de l'ailette.

7. Applicateur cosmétique (1) selon l'une des revendications précédentes,
**caractérisé en ce que**
chaque charnière (9) possède une longueur (L1, L2, Ln ...) en direction de l'axe de pivotement (S) défini par celle-ci, et **en ce qu'**il existe une distance AB entre deux charnières voisines (9) le long de l'axe de pivotement (S), qui s'élève au moins à un multiple, de préférence au moins au triple, encore mieux au moins au quintuple de la longueur de chaque charnière (9).

8. Applicateur cosmétique (1) selon l'une des revendications précédentes,
**caractérisé en ce que**
ladite au moins une charnière (9) maintient l'ailette (3a, 3b, ... 3n) à distance du corps central (2) de telle sorte que l'ailette forme un pont entre deux charnières (9), le pont étant écarté du corps central au moins de la valeur A, étant entendu que 0,2 mm ≤ A ≤ 0,9 mm.

9. Applicateur cosmétique (1) selon l'une des revendications précédentes,
**caractérisé en ce que**
ladite au moins une ailette (3a, 3b, ... 3n) forme un listel étroit dont l'extension (E) en direction périphérique correspond au maximum au sextuple, de préférence au maximum au triple du diamètre au pied des poils.

10. Applicateur cosmétique (1) selon la revendication 9,
**caractérisé en ce que**
une rangée seulement de poils (6*) et/ou de dents dressé(e)s les un(e)s derrière les autres en alignement en direction parallèle à l'axe longitudinal de l'applicateur fait saillie du listel étroit.

11. Applicateur cosmétique (1) selon la revendication 9 ou 10,
**caractérisé en ce que**
le listel étroit porte une, de préférence seulement une rangée de poils et/ou de dents faisant saillie radialement vers l'extérieur, et au moins une partie de ces poils (6*) et/ou de ces dents, ou tous ces poils (6*) et/ou toutes ces dents sont les poils et/ou les dents de toute la garniture, qui dépassent le plus loin en direction radiale vers l'extérieur.

12. Applicateur cosmétique (1) selon la revendication 11,
**caractérisé en ce que**
le listel étroit comprend au moins une, de préférence deux rangées supplémentaires de poils (6) et/ou de dents qui dépassent du listel étroit non pas radialement, mais en oblique.

13. Applicateur cosmétique (1) selon l'une des revendications précédentes,
**caractérisé en ce que**
ladite au moins une ailette (3a, 3b, ... 3n) est mobile en pivotement autour d'un axe (S) qui s'étend parallèlement à l'axe longitudinal de l'applicateur (L).

14. Applicateur cosmétique (1) selon l'une des revendications précédentes,
**caractérisé en ce que**
ladite ailette (3a, 3b, ... 3n) faisant saillie du corps central (2) en forme de barreau, de préférence massif, est occupée de poils et est élastique de manière à se déplacer de façon réversible en direction vers la zone centrale du corps central (2) sous l'influence des forces exercées par le racleur et/ou par le goulot du réservoir de produit cosmétique.

15. Système constitué par un applicateur (1) selon l'une des revendications précédentes, par un réservoir de produit cosmétique et par un racleur fixé sur ledit applicateur,
**caractérisé en ce que**
le racleur et l'applicateur (1) sont adaptés l'un à l'autre de telle sorte que l'applicateur (1) est replié lors de sa traversée par traction et/ou par poussée.
